# EUROPÄISCHE PATENTSCHRIFT

(11) **EP 0 082 462 B1**
(45) Veröffentlichungstag und Bekanntmachung des Hinweises auf die Patenterteilung: **26.10.1988**
(21) Anmeldenummer: 82111568.0
(22) Anmeldetag: 14.12.1982
(51) Int. Cl.: B41J 3/16

(54) **Elektrographisches Druckwerk**
Electrographic printer
Imprimante électrographique

(30) Priorität: 21.12.1981 US 332799
(43) Veröffentlichungstag der Anmeldung: 29.06.1983
(73) Patentinhaber: International Business Machines Corporation, Armonk, N.Y. 10504 (US)
(72) Erfinder: Drejza, John Edward, Charlotte North Carolina 28213 (US); Manning, Donald Franklin, Endicott New York 13760 (US); Wilson III, Joseph Townsend, Endicott New York 13760 (US)
(74) Vertreter: Kirchhof, Norbert, Ing. grad.

(56) Entgegenhaltungen:
- US-A- 3 646 570
- US-A- 3 826 915
- US-A- 3 845 850

## Beschreibung

Die Erfindung betrifft ein elektrographisches Druckwerk mit einem auf einer zeilenparallelen Führungsstange längsbeweglich und schwenkbar geführten Druckkopfschlitten, der mit dem Druckkopf aus dessen abgehobener Position unter Federkraft in die Arbeitsposition zum Anliegen am Aufzeichnungsträger schwenkbar ist, wobei zur Steuerung der Schwenkbewegung des Druckkopfschlittens eine parallel zur Führungsstange angeordnete Nockenstange mit schrägem Rampenbereich vorgesehen ist, an der ein mit dem Druckkopfschlitten in Verbindung stehendes Nockenfolgeelement anliegt, das bei der Druckkopfschlittenbewegung auf der schrägen Rampe entlang gleitet und dadurch den Schlitten mit dem Druckkopf aus seiner einen in seine andere Position verschwenkt.

In der US-A-3 845 850 ist ein elektrographisches Druckwerk mit einem entlang einer zeilenparallelen Führungsstange längsbeweglichen und schwenkbar geführten Druckkopfschlitten beschrieben, der mit dem Druckkopf aus dessen abgehobener Position unter Federkraft in die Arbeitsposition zum Anliegen am Aufzeichnungsträger schwenkbar ist, wobei am Druckkopfschlitten ein Folgeelement angeordnet ist, das unter der Kraft einer Feder auf der Nockenfläche einer parallel zur Führungsstange angeordneten Nockenstange aufliegt. Diese Nockenfläche besitzt Bereiche, die die abgehobene Position und die Arbeitsposition des Druckkopfes bestimmen, sowie Rampenbereiche aufweisen, die das Abheben bzw. Freigeben bestimmen.

Die US-A-3 646 570 offenbart ein elektrographisches Druckwerk mit einem auf einer zeilenparallelen Führungsstange längsbeweglich und schwenkbar geführten Druckkopfschlitten, der mit dem Druckkopf aus dessen abgehobener Position in die Arbeitsposition zum Anliegen am Aufzeichnungsträger schwenkbar ist, wobei am Druckkopfschlitten ein Folgeelement angeordnet ist, das auf der Nockenfläche einer parallel zur Führungsstange angeordneten Nockenstange aufliegt und die Nockenfläche die abgehobene Position und die Arbeitsposition des Druckkopfes bestimmende Bereiche, sowie das Abheben bzw. Freigeben bestimmende Bereiche aufweist. Hierbei ist das Folgeelement in der Führungsstange zwangsgeführt nach Art einer Kulissenführung.

Der Erfindung liegt die Aufgabe zugrunde, die Steuerung eines elektrographischen Druckwerkes der eingangs beschriebenen Gattung mit einem neuen Verschwenkmechanismus für den Druckkopfschlitten auszurüsten. Das Druckwerk gemäss der Erfindung bietet gegenüber den bekannten Druckwerksausbildungen den Vorteil, dass der Druckkopf elastisch in seine Arbeitsposition gedrückt wird bzw. wieder davon abgehoben wird.

Diese Aufgabe wird durch die Merkmale des Anspruches 1 gelöst.

Weitere vorteilhafte Ausführungsformen der Erfindung sind den Unteransprüchen zu entnehmen.

Nachfolgend wird die Erfindung anhand der Zeichnungen in einem Ausführungsbeispiel eines elektrographischen Druckwerkes, auch als Elektroerosionsdrucker bezeichnet, erläutert. Es zeigen:
Fig. 1 eine perspektivische Darstellung eines Matrixdruckers mit einem parallel zur Schreibwalze beweglichen Druckkopfschlitten,
Fig. 2 eine vergrössserte Darstellung des Druckkopfschlittens des Druckwerks gemäss Fig. 1, in perspektivischer Darstellung von der anderen Seite, und
Fig. 3 einen Schnitt durch den Druckkopfschlitten in der Ebene 3-3 in Fig. 2.

Das in Fig. 1 dargestellte elektrographische Druckwerk enthält einen Druckkopfschlitten 10, der längs einer Führungsstange 11 bewegbar ist, die zwischen den seitlichen Rahmenteilen 12 und 13 angeordnet ist. Die Bewegung des Druckkopfschlittens 10 auf der Führungsstange 11 wird über ein Band oder Seil 14 übertragen, das über eine in einer Konsole 15 geführte, von einem umpolbaren Servomotor 16 angetriebene (nicht gezeigte) Antriebsrolle sowie über eine Umlenkrolle 17, eine Nockenantriebsscheibe 18 und eine weitere Umlenkrolle 19 an der entgegengesetzten Seite des Druckwerks geführt ist. Unterhalb von Papierführungsrollen 20 wird metallisiertes Papier eingeführt und von Transportrollen 21 erfasst, wenn die Schreibwalze 22 schrittweise weitergeschaltet wird.

Wird das Band 14 durch den Motor 16 angetrieben, so bewirkt die Nockenantriebsscheibe 18 die Drehung des Nockens 23a einer Nockenscheibe 23, die mit der Nockenantriebsscheibe 18 umläuft, gegen eine Nockenfolgerolle 24a, die auf einem um einen Stift 25 schwenkbaren Arm 24 angeordnet ist. Der Arm 24 trägt eine Antriebsklinke 26, die in ein Klinkrad 27 eingreift und die Schreibwalze 22 jeweils um eine Druckzeile weiterschaltet. Die Sperrklinke 28 wirkt hierbei jeder Rückdrehung der Schreibwalze 22 entgegen. Der Nocken 23a sowie der Druckkopfschlitten 10 wirken so zusammen, dass jedesmal, wenn der Druckkopfschlitten 10 das Zeilenende erreicht, eine Schrittschaltung in die nächste Druckzeile ausgeführt wird. Hierzu wird bei jeder vollen Vorschubbewegung des Druckkopfschlittens 10 über die Zeilenbreite die Nockenscheibe 23 um etwas mehr als eine volle Umdrehung gedreht. Eine Emitterscheibe 29 auf der Welle des Servomotors 16 erzeugt im Zusammenwirken mit einem optischen Abtastelement 30 elektrische Signale, die die jeweilige Position des Druckkopfschlittens 10 der Zeile darstellen.

Der Abdruck auf dem metallisierten Papier wird dadurch ausgeführt, dass Elektroden 32 auf dem im Druckkopfschlitten 10 gelagerten Druckkopf 33 in Kontakt mit dem Papier auf der Schreibwalze 22 gelangen und eingeschaltet werden, wobei sie ein Abbrennen des Metalls auf dem entsprechenden Papierbereich bewirken, wodurch eine darunter befindliche Farbkontrastschicht sichtbar wird. Die Elektroden sind in einem Paar von gegeneinander versetzten Reihen in der Normalen zur Druckkopfschlittenvorschubbewegung angeordnet und bilden während der Querbewegung des Druckkopfschlittens 10 matrixartig die gewünschten Zeichen in Form kleiner erodierter Punkte. Gegen Ende des Zeilenendes werden der Druckkopf 33 und die Elektroden 32 vom Papier abgehoben, mittels der Schreibwalze 22 der Zeilenvorschub ausgeführt, die Antriebsrichtung des Servomotors 16 umgekehrt und somit der Druckkopfschlitten 10 in die entgegengesetzte Richtung zurückbewegt, wobei der Druckkopf und die Elektroden wieder abgesenkt werden.

Zum Zwecke der vorher beschriebenen Verstellung des Druckkopfes 33 mit den Elektroden 32 zum Papier bzw. vom Papier weg sind Nockenfolgerollen 35 und 36 auf Nockenfolgearmen 37 bzw. 38 angeordnet, wobei die Rollen an einer transversal verlaufenden Nockenstange 39 anliegen. Die Nockenfläche 40 der Nockenstange 39 ist, wie Fig. 1 zeigt, so gestaltet, dass der Nockenfolgearm 38 mit der Nockenfolgerolle 36 die Verstellung der Elektroden 32 zum Papier hin freigibt, sobald der Druckkopfschlitten 10 den Randbereich verlässt. Massgeblich für die Position, an der dies stattfindet, ist die Lage des Rampenbereiches 41 nahe dem linken Rand und des Rampenbereiches 42 nahe dem rechten Rand des Papiers.

Nach den Fign. 2 und 3 befindet sich am Druckkopfschlitten 10 ein Schlittenträger 43 mit einer Grundplatte 44 mit einer Führungsbohrung 45, durch welche die Führungsstange 11 ragt und die Längs- und Drehbewegung des Druckkopfschlittens 10 ermöglicht. Der Schlittenträger 43 weist weiterhin Trägerteile 46 und 47 auf, auf denen der Druckkopf 33 bzw., mittels eines Klammerteils 47a, Flachkabel 48 geführt sind. Weiterhin ist am Schlittenträger 43 mittels eines Schraubenpaares 49 eine Kabelhalterung 50 angebracht, mit je einem Haken 51 an ihren Enden, in die das Seil 14 eingehängt ist, mittels dessen die zeilenparallelen Stellbewegungen des Druckkopfschlittens 10 auf der Führungsstange 11 übertragen werden.

Die Grundplatte 44 trägt weiterhin einen Stift 52, auf dem der obere Nockenfolgearm 37 und der untere Nockenfolgearm 38 gelagert sind. Die Nokkenfolgerollen 35 und 36 sind jeweils mittels Lagerachsen 35a bzw. 36a geführt, die ihrerseits in entsprechenden Aussparungen in den Nockenfolgearmen 37 und 38 ruhen. Eine zwischen Bolzen 54 gespannte Zugfeder 53 zieht die beiden Nokkenfolgearme 37 und 38 zueinander und bewirkt somit, dass die zugeordneten Nockenfolgerollen 35 und 36 auf der oberen Führungsfläche 55 (Fig. 3) und der unteren Nockenfläche 40 (Fign. 1 und 3) der Nockenstange 39 anliegen.

Ein Haltebolzen 56 mit je einem Bund an seinen Enden ist derart zwischen der oberen Fläche des Trägerteiles 47 und der unteren Fläche des Nokkenfolgearms 38 angeordnet, dass er den maximalen Abstand zwischen diesen beiden Elementen bestimmt. Dabei bewirkt eine mittels Zentrierringen 59 in ihrer Axialposition gehaltene Druckfeder 58, dass der Trägerteil 47 und damit der Schlittenträger 43 bis zu dem durch den Haltebolzen 56 bestimmten Abstand vom Nockenfolgearm 38 weggedrückt werden, während gleichzeitig eine Schwenkbewegung des Schlittenträgers 43 im Uhrzeigersinn, also in Richtung zum Nockenfolgearm 38, möglich ist. Die Druckfeder 58 hat hierbei die Funktion, die Kraft zu begrenzen sowie zu bestimmen, mit der die Elektroden 32 gegen das Papier gedrückt werden.

Im folgenden wird die Arbeitsweise der beschriebenen Anordnung beschrieben. Führt der Druckkopfschlitten 10 eine Verstellbewegung längs der Druckzeile aus, so liegt der obere Nokkenfolgearm 37 mit seiner Nockenfolgerolle 35 auf der oberen Führungsfläche 55 der Nockenstange 39 an, wobei, wie aus Fig. 1 hervorgeht, die obere Führungsfläche 55 über die gesamte Länge der Nockenstange 39 gleichmässig, also in einer Ebene verläuft. Der untere Nockenfolgearm 38 mit seiner Nockenfolgerolle 36 durchläuft jedoch, wie gleichfalls Fig. 1 deutlich macht, die Rampenbereiche 41 und 42, in deren Folge er in den Bereichen nahe den Zeilenenden etwas nach unten geschwenkt wird. Wenn daher der Druckkopfschlitten 10 seine Bewegung von einem Zeilenende in Richtung auf das andere Ende der Zeile beginnt, bewirkt die Zugfeder 53 unter der Steuerung des Rampenbereichs 41 bzw. 42 eine gewisse Aufwärtsschwenkbewegung des Nockenfolgearmes 38. Hierdurch wird gleichzeitig der Haltebolzen 56 angehoben, und unter der Wirkung der Druckfeder 58 führt der Schlittenträger 43 mit dem Druckkopf 33 eine Schwenkbewegung entgegen dem Uhrzeigersinn (Fign. 2 und 3) aus, wobei die Elektroden 32 in Kontakt mit dem Papier gelangen. Während des darauffolgenden Abdruckvorganges ist somit der Haltebolzen 56 unwirksam, da der Schlittenträger 43 und der untere Nockenfolgearm 38 durch die in entgegengesetzter Richtung wirksamen Kräfte der Zugfeder 53 und der Druckfeder 58 in ihrer Relativlage zueinander gehalten werden, wobei selbstverständlich die Zugfeder 53 die grössere Kraft ausübt. Wenn nun nach Durchlaufen der Zeile der Druckkopfschlitten 10 sich dem entgegengesetzten Ende der Nockenfläche 40 nähert, wird der untere Nockenfolgearm 38 unter der Wirkung des Rampenbereiches 42 bzw. 41 nach unten geschwenkt, so dass der Haltebolzen 56 den Schlittenträger 43 (im Sinne der Fig. 3) im Uhrzeigersinn schwenkt und somit die Elektroden 32 vom Papier abhebt. Es wird darauf hingewiesen, dass die Druckfeder 58 im Verlauf des Druckvorganges nicht nur, wie bereits erwähnt, die Kraft bestimmt, mit der die Elektroden 32 auf das Papier gedrückt werden, sondern auch Ungenauigkeiten des Elektrodenabstandes im Verlauf der Zeilenbewegung sowie Fertigungstoleranzen innerhalb der beteiligten Elemente ausgleicht.

Die Nockenfolgearme 37 und 38 sind in der dargestellten Ausführung um den in der Grundplatte 44 befindlichen Stift 52 drehbar gelagert. Sie können aber statt dessen auch um die Führungsstange 11 oder um zylindrische Führungselemente an der Grundplatte 44 konzentrisch zur Führungsbohrung 45 schwenkbar angeordnet sein. Bei der vorherigen Ausführung wäre jedoch die Gleitreibung auf der Führungsstange 11 erhöht. Weiterhin ist eine Ausführung denkbar, bei der die wirksame Nockenfläche, also die Rampenbereiche 41 und 42, anstelle an der Nockenfläche 40 an der Unterseite der Nockenstange 39 an deren oberer Fläche angeordnet sind. In diesem Fall wäre der Schlittenträger 43 schwenkbar am oberen Nockenfolgearm 37 gelagert, so dass der Trägerteil 47 nunmehr die Schwenkbewegungen des oberen Nokkenfolgearmes 37 mitmacht. In diesem Fall bestimmt gleichfalls die Druckfeder 58 die Anlagekraft der Elektroden 32, jedoch ist auf einen ausreichenden Abstand zwischen dem oberen Nokkenfolgearm 37 und dem Trägerteil 47 zu achten.

## Patentansprüche

1. Elektrographisches Druckwerk mit einem auf einer zeilenparallelen Führungsstange (11) längsbeweglich und schwenkbar geführten Druckkopfschlitten (10), der mit dem Druckkopf (33) aus dessen abgehobener Position unter Federkraft (58) in die Arbeitsposition zum Anliegen am Aufzeichnungsträger schwenkbar ist, wobei zur Steuerung der Schwenkbewegung des Druckkopfschlittens (10) eine parallel zur Führungsstange (11) angeordnete Nockenstange (39) mit schrägem Rampenbereich (41, 42) vorgesehen ist, an der ein mit dem Druckkopfschlitten (10) in Verbindung stehendes Nockenfolgeelement (38) anliegt, das bei der Druckkopfschlittenbewegung auf der schrägen Rampe entlang gleitet und dadurch den Schlitten mit dem Druckkopf (33) aus seiner einen in eine andere Position verschwenkt, dadurch gekennzeichnet, dass das Folgeelement in Form eines Nockenfolgearmes (38) an dem Druckkopfschlitten (10) angelenkt oder um die Führungsstange (11) schwenkbar gelagert ist und durch eine Zugfeder (53) gegen die Nockenstange (39) gedrückt ist, dass eine Druckfeder (58) zwischen dem Nockenfolgearm (38) und einem mit dem Druckkopfschlitten (10) fest verbundenen Trägerteil (47) eingespannt ist, die bei der entsprechenden Schwenkbewegung des Nockenfolgearmes (38) den Druckkopfschlitten (10) in seine Arbeitsposition drückt, und dass sich zwischen dem Trägerteil (47) und dem Nockenfolgearm (38) ein Haltebolzen (56) mit je einem Bund (57) an seinen Enden erstreckt, wobei die beiden Bunde (57) jeweils an der Aussenseite des Trägerteiles (47) bzw. des Nockenfolgearmes (38) anliegen, so dass auf diese Weise der Haltebolzen (56) bei entsprechender Schwenkung des Nockenfolgearmes (38) den Druckkopfschlitten (10) in seine abgehobene Position bewegt.

2. Druckwerk nach Anspruch 1, dadurch gekennzeichnet, dass ein weiterer Nockenfolgearm (37) am Schlitten (10) angelenkt oder um die Führungsstange (11) schwenkbar gelagert ist, der mit seinem freien Ende mit einer rampenfreien, glatten Seite der Nockenstange (39) zusammen wirkt, die der mit schrägem Rampenbereich (41,42) versehenen Nockenstangeseite gegenüber liegt, und dass beide Nockenfolgearme (37, 38) durch eine Zugfeder (53) miteinander verbunden und dadurch gegen die Nockenstange angedrückt sind, wobei die Federkraft derZugfeder (52) grösser als die der Druckfeder (58) ist.

3. Druckwerk nach Anspruch 1 oder 2, dadurch gekennzeichnet, dass die Nockenfolgearme (37, 38) Nockenfolgerollen (35, 36) aufweisen.

## Claims

1. Electrographic printer with a print head carrier (10) movable pivotably and in longitudinal direction on a line-parallel guide bar (11), said carrier being pivotable with the print head (33) out of the latter's lifted-off position under spring pressure (50) into the operating position for being placed against the record carrier, a cam rod (39) controlling the pivoting movement of the print head carrier (10) and being arranged in parallel to the guide rod (11) and having an inclined ramp portion (41, 42) being provided, with a cam follower element (38) connected to the print head carrier (10) being placed against said cam rod and upon the movement of the print head carrier sliding along the inclined ramp and thus pivoting the carrier with the print head (33) out of one position into the other, characterized in that the follower element in the form of a cam follower arm (38) is hinged at the print head carrier (10) or pivotably mounted about the guide rod (11) and pushed against the cam rod (39) by a tension spring (53), that a compression spring (58) is inserted between the cam follower arm (38) and a carrier part (47) fixed to the print head carrier (10), said spring pushing the print head carrier (10) into its operating position up the respective pivoting motion of the cam follower arm (38), and that between the carrier part (47) and the cam follower arm (38) there extends a tie pin (56) with two respective enlarged ends (57), with the two enlarged ends (57) being respectively placed against the outer surface of the carrier part (47) and the cam follower arm (38), respectively, so that upon a corresponding pivoting motion of the cam follower arm (38) the tie pin (56) moves the print head carrier (10) into its lifted-off position.

2. Printer as claimed in claim 1, characterized in that another cam follower arm (37) is hinged at carrier (10) or pivotably mounted about guide rod (11), said arm with its free end co-acting with a ramp-free smooth side of the cam rod (39) which is provided opposite the cam rod side having an inclined ramp portion (41, 42), and that both cam follower arms (37, 38) are interconnected by a tension spring (53) and thus pushed against the cam rod, with the spring force of the tension spring (53) being greater than that of the compression spring (58).

3. Printer as claimed in claim 1 or 2, characterized in that the cam follower arms (37, 38) comprise cam follower rollers (35, 36).

## Revendications

1. Imprimante électrographique comportant un chariot à tête d'impression (10) pouvant se déplacer longitudinalement sur une barre de guidage (11) parallèle aux lignes et pivoter, qui peut, avec la tête d'impression (33), passer en pivotant, sous l'action d'un ressort (58), de sa position soulevée à la position de travail pour contacter le support d'enregistrement, en prévoyant, pour la commande du mouvement de pivotement du chariot à tête d'impression (10), une barre à cames (39) comportant une zone de rampe oblique (41, 42), disposée parallèlement à la barre de guidage (11), au contact de laquelle se trouve un élément suiveur de cames (38) en liaison avec le chariot à tête d'impression (10), qui lors du mouvement du chariot à tête d'impression, glisse le long de la rampe oblique et fait ainsi pivoter le chariot avec la tête d'impression (33) de sa position dans une autre position, caractérisée en ce que l'élément suiveur, en forme de bras suiveur de cames (38), est articulé au chariot à tête d'impression (10) ou monté de façon à pouvoir pivoter autour de la barre de guidage (11) et est appuyé par un ressort de traction (53) contre la barre à cames (39), en ce qu'un ressort de compression (58) est tendu entre les bras suiveur de cames (38) et un élément de support (47) relié rigidement au chariot à tête d'impression (10), lequel repousse, lors du pivotement du bras suiveur de cames (38), le chariot à tête d'impression (10) dans sa position de travail, et en ce qu'un boulon de retenue (56) comportant une collerette (57) à chacune de ses extrémités s'étend entre l'élément de support (47) et le bras suiveur de cames (38), les deux collerettes (57) étant en contact avec la face extérieure de l'élément de support (47) et respectivement du bras suiveur de cames (38), de sorte que le boulon de retenue (56) fait ainsi passer le chariot à tête d'impression (10) dans sa position soulevée, lors d'un pivotement correspondant du bras suiveur de cames (38).

2. Imprimante selon la revendication 1, caractérisée en ce qu'un autre bras suiveur de cames (37) est articulé au chariot (10) ou monté de façon à pouvoir pivoter autour de la barre de guidage (11), lequel coopère, par son extrémité libre, avec une face lisse sans rampe de la barre à cames (39) qui est opposé à la face de la barre à cames comportant la zone de rampe oblique (41,42), et en ce que les deux bras suiveurs de cames (37, 38) sont reliés mutuellement par un ressort de traction (53) et sont ainsi appuyés contre la barre à cames, la force élastique du ressort de traction (53) étant supérieure à celle du ressort de compression (58).

3. Imprimante selon la revendication 1 ou 2, caractérisée en ce que les bras suiveurs de cames (37, 38) comportent des rouleaux de cames (35, 36).
